# EUROPÄISCHE PATENTSCHRIFT

(11) **EP 3 181 839 B1**
(45) Veröffentlichungstag und Bekanntmachung des Hinweises auf die Patenterteilung: **24.07.2019**
(21) Anmeldenummer: 16198838.1
(22) Anmeldetag: 15.11.2016
(51) Int. Cl.: F01L 1/18, F01L 1/24, F01L 13/08, F01L 13/00

(54) **HUBKOLBENBRENNKRAFTMASCHINE MIT EINER DEKOMPRESSIONSVORRICHTUNG**
RECIPROCATING PISTON INTERNAL COMBUSTION ENGINE WITH A COMPRESSION RELEASE
MOTEUR À COMBUSTION INTERNE À PISTONS ALTERNATIFS AVEC UN DISPOSITIF DE DÉCOMPRESSION

(30) Priorität: 17.12.2015 DE 102015225727
(43) Veröffentlichungstag der Anmeldung: 21.06.2017
(73) Patentinhaber: Bayerische Motoren Werke Aktiengesellschaft, 80809 München (DE)
(72) Erfinder: Barth, Wilfried, 4351 Saxen (AT); Eidenböck, Thomas, 4492 Hofkirchen (AT)

(56) Entgegenhaltungen:
- EP-A1- 2 653 673
- JP-A- 2006 097 535
- JP-A- 2011 038 439
- US-A1- 2013 312 687
- US-B1- 6 925 978

## Beschreibung

Die Erfindung betrifft eine Hubkolben-Brennkraftmaschine mit einer Dekompressionsvorrichtung mit den Merkmalen aus dem Oberbegriff des Patentanspruchs 1.

Zu den schon lange bekannten Dekompressionsvorrichtungen gehört beispielsweise der Dekompressionshebel. Der Dekompressionshebel betätigt insbesondere bei Einzylinder-Zweitaktmotoren das Dekompressionsventil im Zylinderkopf oder öffnet bei Viertaktmotoren einen oder mehrere Gaswechselauslassventile. In diesem Fall wird der Dekompressionshebel auch als Ventilausheberhebel bezeichnet. Das Dekompressionsventil lässt beim Anlassen der Brennkraftmaschine einen Teil des (verdichteten) Zylinderinhaltes aus dem Zylinder entweichen. Durch die Reduzierung der Kompressionsarbeit wird die zum Starten der Brennkraftmaschine benötigte Kraft deutlich reduziert.

Solche Dekompressionsvorrichtungen finden vor allem an Einzylinder-Verbrennungsmotoren älterer Motorräder oder Mopeds Verwendung, vereinzelt auch in älteren Automobilen oder Traktoren, meist mit Einzylindermotoren. Aber auch in modernen Rasenmähermotoren, Stationärmotoren und handgeführten Motorarbeitsgeräten wie z. B. Motorsägen werden Dekompressionsvorrichtungen häufig eingesetzt.

So ist beispielsweise aus der deutschen Offenlegungsschrift DE 42 21 394 A1 eine automatische Dekompressionsvorrichtung für Brennkraftmaschinen bekannt. Es handelt sich um eine Dekompressionsvorrichtung mit einem, mit der Nockenwelle der Brennkraftmaschine umlaufenden Fliehgewicht, welches in einer, bei Stillstand und einer niedrigen Nockenwellendrehzahl zurückgeschwenkten Stellung in den Bereich der Nockenanlauffläche eines Ventilstößels vortretendes und diesen in Ventilöffnungsrichtung verschiebendes Stößel-Aushebeelement aufweist, welches durch das bei ansteigenden Drehzahlen ausschwingende Fliehgewicht in eine aus dem Eingriff mit der Nockenanlauffläche des Stößels gestellte Lage geführt wird.

Weiter ist aus der deutschen Offenlegungsschrift DE 196 36 811 A1 eine Dekompressionsautomatik für eine Brennkraftmaschine, insbesondere einen Einzylinder-Dieselmotor, mit mindestens einem Auslass- und einem Einlassventil bekannt, die von einer Nockenwelle mit mindestens einem Nocken angesteuert werden, wobei zur Reduzierung des Andrehwiderstandes beim Anlassen der Brennkraftmaschine das Auslassventil belüftet wird. Die Dekompressionsautomatik weist zum Lüften des Auslassventils unterhalb einer Schaltdrehzahl für das Umschalten von Dekompression auf Kompression eine vollautomatische, in den Nocken des Auslassventils eingreifende Aushebelvorrichtung auf, welche das Abheben des Auslassventils vom Ventilsitz bewirkt.

Weitere Dekompressionsvorrichtungen sind beispielsweise aus der deutschen Offenlegungsschrift DE 10 2008 020 909 A1, der deutschen Offenlegungsschrift DE 100 28 474 A1, der deutschen Offenlegungsschrift DE 100 28 473 A1 und der deutschen Offenlegungsschrift DE 42 21 394 A1 bekannt.

Ein gattungsgemäßes Abstützelement ist beispielsweise aus der deutschen Offenlegungsschrift DE 10 2010 008 928 A1 bekannt. Aus dieser Offenlegungsschrift ist eine Hubkolben-Brennkraftmaschine, die nach dem Viertaktverfahren arbeitet bekannt, mit einem Kurbelgehäuse, in dem zumindest eine Zylinder/Kolbeneinheit angeordnet ist, wobei der Kolben mittels eines mit einer Kurbelwelle verbundenen Pleuel ausgeführt ist, mit zumindest einem den Zylinder verschließenden Zylinderkopf, dessen Ein- und Auslasskanäle von zumindest je einem Ein- und Auslassventil beherrscht sind, die durch von einer Nockenwelle angetriebenen Kipphebel oder Schlepphebel betätigbar sind, wobei die Hebel auf zumindest einer Achse geführt sind und mit einer Bremssteuereinrichtung, die zumindest einen hydraulischen Stellkolben aufweist, der an einem Bauelement angreift, dass zumindest das eine Auslassventil zusätzlich intermittierend öffnet, wobei dem Stellkolben eine Druckquelle für Hydraulikflüssigkeit zugeordnet ist und der Zufluss zu dem Stellkolben von zumindest einem elektrisch ansteuerbaren Ventil beherrscht ist, wobei auf der Nockenwelle ein Dekompressionsnocken pro Zylinder/Kolbeneinheit der Hubkolbenbrennkraftmaschine angeordnet ist, der mit einem Dekompressionsschlepphebel in Wirkverbindung steht, und wobei der Stellkolben des Kuppelbolzen zur Verbindung des Dekompressionskipphebels oder Dekompressionsschlepphebels mit den oder dem Kipp- oder Schlepphebel des oder der Auslassventile ausgebildet ist.

Eine weitere gattungsgemäße Schaltvorrichtung ist beispielsweise aus der Veröffentlichung der Firma Schaeffler Technologies AG & Co. KG bekannt, mit dem Titel Zylinderabschaltung, "Eine Technik mit Zukunft oder ein Fall für die Nische?" der Autoren Arndt Ihlemann und Norbert Nitz, veröffentlicht im 10. Schaeffler Kolloquium, 03./04. April 2014, S. 172 bis S. 187, insbesondere auf den S. 182 und S. 183, bekannt.

Eine weitere Dekompressionsvorrichtung ist aus der JP-2011-038439 A bekannt.

Weiter ist aus der US 2013/0312687 A1 ein Fertigungsverfahren für einen hubvariablen Ventiltrieb mit einem Schaltschlepphebel für eine Brennkraftmaschine bekannt.

Derzeit sind jedoch keine Dekompressionsvorrichtungen für PKW-Hubkolben-Brennkraftmaschinen, die nach dem Diesel-Prinzip arbeiten, bekannt und nicht vorhanden.

Aufgrund der heute üblichen hohen Verdichtung im Brennraum von DieselBrennkraftmaschinen ergibt sich beim Starten ein stark störendes "Startschütteln".

Aufgabe der vorliegenden Erfindung ist es, eine Maßnahme aufzuzeigen, dieses störende "Startschütteln" bei Dieselbrennkraftmaschinen zu verhindern.

Diese Aufgabe wird durch das Merkmal im kennzeichnenden Teil des Patentanspruchs 1 gelöst.

Als Basis der erfindungsgemäßen Ausgestaltung dient ein bereits bekannter, hydraulisch betätigbarer Schaltschlepphebel oder Spielausgleichselement (Abstützelement), die die Möglichkeit bieten, durch einen Zusatzhub ein Gaswechselventil bei Kompression des Zylinders zu öffnen bzw. offen zu halten. Da jedoch nur beim Betrieb der Brennkraftmaschine Schmiermitteldruck vorhanden ist, ist diese Funktion mit einem hydraulisch betätigbaren Schaltschlepphebel oder Spielausgleichselement (Abstützelement) beim Starten nicht möglich. Für einen relevanten Betrieb in der Start/Stopp-Funktion ist beim Start jedoch nicht mehr ausreichend Schmiermitteldruck vorhanden. Erfindungsgemäß wird daher vorgeschlagen, dass das Abstützelement und/oder das Spielausgleichselement während einer Startphase der Brennkraftmaschine mit einem Druckmittel beaufschlagbar ist, so dass das Abstützelement gleichzeitig mit der ersten und der zweiten Nocke in Wirkverbindung ist. In einer ersten Ausführungsvariante ist das Druckmittel aus einem Drucktank entnehmbar. In einer weiteren Ausführungsvariante ist das Druckmittel von einer elektrischen Pumpe förderbar.

Besonders bevorzugt ist das Druckmittel gemäß Patentanspruch 2 ein ohnehin vorhandenes Schmiermittel der Brennkraftmaschine.

Im Folgenden ist die Erfindung anhand von vier Figuren näher erläutert.
- Figur 1: zeigt ein hydraulisches Prinzipschaltbild für eine erfindungsgemäße Dekompressionsvorrichtung.
- Figur 2: zeigt einen Schnitt durch die erfindungsgemäße Dekompressionsvorrichtung in ausgeschaltetem Zustand.
- Figur 3: zeigt einen Schnitt durch die erfindungsgemäße Dekompressionsvorrichtung in aktivem Zustand.
- Figur 4: zeigt in einem Diagramm eine erste Hubkurve einem ersten Nocken und eine zweite Hubkurve eines zweiten Nockens und eine Hubkurve eines Kolbens.

Im Folgenden gelten in den Figuren 1 bis 4 für gleiche Bauelemente die gleichen Bezugsziffern.

Figur 1 zeigt ein hydraulisches Prinzipschaltbild für eine erfindungsgemäße Dekompressionsvorrichtung 1 für eine nicht dargestellte Hubkolben-Brennkraftmaschine, insbesondere für eine 4-Takt-Hubkolben-Brennkraftmaschine, die nach dem Dieselprinzip arbeitet, vorzugsweise für einen Personenkraftwagen. Das hydraulische Prinzipschaltbild gilt für die Dekompressionsvorrichtung 1 für die Hubkolben-Brennkraftmaschine, die über einen nicht dargestellten Ventiltrieb mit einer Nockenwelle verfügt mit einem ersten 2 und einem zweiten Nocken mit unterschiedlichen Nockenprofil zur Betätigung eines einzigen Gaswechselventils 3 über ein schaltbares Abstützelement 4, das schaltbar mit dem ersten Nocken 2 oder gleichzeitig mit dem ersten 2 und dem zweiten Nocken in Wirkverbindung ist, wobei das Abstützelement 4 einerseits auf einem Spielausgleichselement 5 schwingbeweglich gelagert und andererseits auf einem Gaswechselventil 3 abgestützt ist.

Ein Druckmittel, im vorliegenden Fall ein Schmiermittel der Brennkraftmaschine wird beim Betrieb der Brennkraftmaschine von einer nicht dargestellten Pumpe in eine Druckleitung 8 gefördert. Eine Einspeisung des Druckmittels in die Druckleitung 8 ist mit einem Pfeil dargestellt. Um ein Rückströmen des Druckmittels zu verhindern wird das Druckmittel zuerst durch ein Rückschlagventil 10, dann weiter in Richtung eines Schaltventils 9 gefördert. Ausgehend vom Schaltventil 9 kann im vorliegenden Ausführungsbeispiel ein Spielausgleichselement 5, im vorliegenden Fall ein hydraulisches Spielausgleichselement 5 mit dem Druckmittel beaufschlagt werden. Nach dem Spielausgleichselement 5 wird das Druckmittel durch eine Drossel 15 gefördert, zur Volumenstromregelung des Druckmittels, und weiter durch ein zweites Rückschlagventil 10 wieder zurück in den Druckmittelkreislauf in Richtung Schaltventil 9.

Erfindungsgemäß ist ein Drucktank 6 für das Druckmittel vorgesehen, der über einen Schalter Drucktank 7 zugeschaltet werden kann. Somit ist es möglich, dass im vorliegenden Ausführungsbeispiel durch das Spielausgleichselement 5 das Abstützelement 4, während einer Startphase der Brennkraftmaschine mit dem Druckmittel beaufschlagbar ist, so dass das Abstützelement 4 gleichzeitig mit dem ersten 2 und dem zweiten Nocken in Wirkverbindung ist. Die Funktionsweise ist in den Fig. 2 und 3 dargestellt. Hierdurch wird ein Öffnen des Gaswechselventils während einer Kompressionsphase erzielt, ein Zylinderinnendruck reduziert und somit ein Starten der Brennkraftmaschine erleichtert, da die Kompressionsarbeit für den Starter geringer ist.

In einem anderen Ausführungsbeispiel kann auch das Spielausgleichselement 5 mit Hilfe des Druckmittels absenkbar oder verlängerbar sein, so dass wiederum das Abstützelement 4 gleichzeitig mit dem ersten 2 und dem zweiten Nocken in Wirkverbindung ist.

Figur 2 zeigt einen Schnitt durch die erfindungsgemäße Dekompressionsvorrichtung 1, in ausgeschaltetem Zustand, d. h. nur ein Nocken, der erste Nocken 2 ist in Wirkverbindung mit dem Abstützelement 4. Das Spielausgleichselement 5 ist in Figur 2 nicht mit Druckmittel beaufschlagt, so dass ein Verriegelungspin 14 in dem Abstützelement 4 nicht verriegelt ist. Eine Hubbewegung des Gaswechselventils 3 ist schematisch mit einem Doppelpfeil dargestellt.

Demgegenüber zeigt Figur 3 die Wirkung einer Beaufschlagung des Spielausgleichselements 5 mit dem Druckmittel. Eine Einbringung des Druckmittels in das Spielausgleichselement 5 ist mit einem einfachen Pfeil gekennzeichnet. Durch diese Maßnahme wird Druckmittel in Richtung des im Abstützelement 4 angeordneten Verriegelungspin 14 gefördert und der Verriegelungspin 14 wird entgegen einer Federkraft in Richtung eines Pfeiles verschoben und derart verriegelt, dass das Abstützelement 4 nun gleichzeitig mit dem ersten 2 und dem zweiten Nocken in Wirkverbindung ist. Die genaue Funktionsweise ist beispielsweise aus der Eingangs aufgeführten Schaeffler Publikation bekannt.

Figur 4 zeigt in einem Diagramm den Hubverlauf 11 dem ersten Nocken 2, den Hubverlauf 12 des zweiten Nockens und den Hubverlauf 13 eines Kolbens der Brennkraftmaschine.

Eine Hubhöhe ist über die y-Achse von 0 bis 9 mm dargestellt, über die x-Achse sind die Hubverläufe 11, 12, 13 in °Kurbelwinkel von 0 bis 800 Grad dargestellt. Der Hubverlauf 11 des ersten Nockens entspricht dem eines Standardgaswechselventils. Die Hubkurve 12 des zweiten Nockens ist der zuschaltbare Nocken, die der Dekompression des Zylinders dient. Die Hubkurve 13 des Kolbens der Brennkraftmaschine zeigt jeweils den Bereich des unteren Todpunktes an.

Durch die erfindungsgemäße Ausgestaltung ist somit ein wesentlich besserer Startvorgang der Brennkraftmaschine, insbesondere einer Brennkraftmaschine für Personenkraftfahrzeuge möglich, bei gleichzeitig wesentlich verbesserter Akustik.

### Bezugszeichenliste:

- 1.: Dekompressionsvorrichtung
- 2.: erste Nocke
- 3.: Gaswechselventil
- 4.: Abstützelement
- 5.: Spielausgleichselement
- 6.: Drucktank
- 7.: Schalter Drucktank
- 8.: Druckleitung
- 9.: Schaltventil
- 10.: Rückschlagventil
- 11.: Hubkurve erster Nocken
- 12.: Hubkurve zweiter Nocken
- 13.: Hubkurve Kolben
- 14.: Verriegelungspin
- 15.: Drossel

## Patentansprüche

1. Hubkolbenbrennkraftmaschine, die nach dem Diesel-Prinzip arbeitet, mit einer Dekompressionsvorrichtung (1) und mit einem Drucktank (6) oder einer elektrischen Pumpe und mit einem Ventiltrieb mit einer Nockenwelle und einem ersten (2) und einem zweiten Nocken mit unterschiedlichem Nockenprofil zur Betätigung eines einzigen Gaswechselventils (3) über einen hydraulisch betätigbaren Schaltschlepphebel (4), der schaltbar mit dem ersten Nocken (2) oder gleichzeitig mit dem ersten (2) und dem zweiten Nocken in Wirkverbindung ist, wobei der hydraulisch betätigbare Schaltschlepphebel (4) einerseits auf einem Spielausgleichselement (5) schwingbeweglich gelagert und andererseits auf dem Gaswechselventil (3) abgestützt ist,
**dadurch gekennzeichnet, dass** der hydraulisch betätigbare Schaltschlepphebel (4) und das Spielausgleichselement (5) während einer Startphase der Hubkolbenbrennkraftmaschine mit einem Druckmittel beaufschlagbar sind, sodass der hydraulisch betätigbare Schaltschlepphebel (4) gleichzeitig mit dem ersten (2) und dem zweiten Nocken in Wirkverbindung ist, wobei das Druckmittel aus dem Drucktank (6) entnehmbar oder von der elektrischen Pumpe förderbar ist.

2. Hubkolbenbrennkraftmaschine nach Patentanspruch 1,
**dadurch gekennzeichnet, dass** das Druckmittel ein Schmiermittel der Brennkraftmaschine ist.

## Claims

1. A reciprocating internal combustion engine which operates in accordance with the diesel principle, with a decompression device (1) and with a pressurised tank (6) or an electric pump and with a valve train with a camshaft and a first (2) and a second cam with a different cam profile for actuating a single gas exchange valve (3) by way of a hydraulically actuable shiftable rocker arm (4),
which is in operative connection shiftably with the first cam (2) or with the first (2) and the second cam simultaneously, wherein the hydraulically actuable shiftable rocker arm (4) is mounted on one hand to be movable in oscillating manner on a play compensation element (5) and on the other hand is supported on the gas exchange valve (3),
**characterised in that** the hydraulically actuable shiftable valve lever (4) and the play compensation element (5) during a starting phase of the reciprocating internal combustion engine can be acted upon with a pressure medium so that the hydraulically actuable shiftable valve lever (4) is in operative connection simultaneously with the first (2) and the second cam, the pressure medium being able to be taken from the pressurised tank (6) or able to be conveyed by the electric pump.

2. A reciprocating internal combustion engine according to Claim 1, **characterised in that** the pressure medium is a lubricant of the internal combustion engine.

## Revendications

1. Moteur à combustion interne à pistons alternatifs travaillant selon le principe des moteurs diesel comprenant un dispositif de décompression (1) et un réservoir sous pression (6) ou une pompe électrique ainsi qu'un entraînement de soupape comprenant un arbre à cames et une première came (2) et une seconde came ayant des profils différents pour permettre d'actionner une soupape d'échange de gaz unique (3) par l'intermédiaire d'un culbuteur de commutation (4) à actionnement hydraulique qui est en liaison fonctionnelle en pouvant être commuté avec la première came (2) ou simultanément avec la première came (2) et avec la seconde came, le culbuteur de commutation (4) à actionnement hydraulique étant d'une part monté oscillant sur un élément de compensation du jeu (5) et s'appuyant d'autre part sur la soupape d'échange de gaz (3),
**caractérisé en ce que**
le culbuteur de commutation (4) à actionnement hydraulique et l'élément de compensation du jeu (5) peuvent être alimentés avec un fluide sous pression, pendant une phase de démarrage du moteur à combustion interne à pistons alternatifs de sorte que le culbuteur de commutation (4) à actionnement hydraulique soit simultanément en liaison fonctionnelle avec la première came (2) et avec la seconde came, le fluide sous pression pouvant être prélevé dans le réservoir sous pression (6) ou refoulé par la pompe électrique.

2. Moteur à combustion interne à pistons alternatifs conforme à la revendication 1,
**caractérisé en ce que**
le fluide sous pression est un fluide de lubrification du moteur à combustion interne.
